# EUROPÄISCHE PATENTSCHRIFT

(11) **EP 0 591 565 B1**
(45) Veröffentlichungstag und Bekanntmachung des Hinweises auf die Patenterteilung: **24.01.1996**
(21) Anmeldenummer: 92116970.2
(22) Anmeldetag: 05.10.1992
(51) Int. Cl.: F01D 25/24

(54) **Leitschaufeleinhängung für axialdurchströmte Turbomaschine**
Stator blade fastening for axial through-flow turbomachines
Fixation d'aube statorique pour turbomachine à écoulement axial

(43) Veröffentlichungstag der Anmeldung: 13.04.1994
(73) Patentinhaber: ASEA BROWN BOVERI AG, CH-5401 Baden (CH)
(72) Erfinder: Matyscak, Kamil, W-7899 Uehlingen-Brenden (DE)
(74) Vertreter: Klein, Ernest

(56) Entgegenhaltungen:
- GB-A- 647 384
- GB-A- 689 270
- US-A- 3 004 700
- US-A- 3 427 000
- US-A- 3 981 609

## Beschreibung

### Technisches Gebiet

Die Erfindung betrifft eine axialdurchströmte Turbomaschine, insbesondere eine Gasturbine gemäß dem Oberbegriff von Anspruch 1. Eine derartige Turbomaschine ist z.B. aus GB-A- 647 384 bekannt.

### Stand der Technik

Axial durchströmte Turbomaschinen sind in der Regel mit einem in einem Gehäuse koaxial eingehängten Schaufelträger für die Leitschaufeln ausgerüstet, wobei sowohl das Gehäuse als auch der Schaufelträger mit einer horizontalen Trennnebene versehen sind, in welcher die jeweils oberen und unteren Hälften miteinander verschraubt sind.

Im instationären Betrieb, wie er bei Kraftwerks-Gasturbinen zur Spitzenlastdeckung häufig vorkommt, treten an den Gehäusen Wärmespannungen und Differenzdehnungen auf, die zu Deformationen an den Gehäusen und Spieländerungen zwischen Gehäuse und Läufer führen. So ist beispielsweise bei derartigen thermischen Turbomaschinen das Problem des Ovalwerdens der beteiligten axial geteilten Gehäuse so alt wie diese Maschinen selbst. Die Ursachen dieser unerwünschten Verformungen sind hauptsächlich im Vorhandensein von Temperaturgradienten über der Wanddicke zu sehen, welche ein unterschiedliches Kriechen zwischen den Aussen- beziehungsweise Innenfasern erzeugen, sowie in der infolge der Trennebenen verursachten Asymmetrie.

Bei hochbelasteten Gasturbinen, bei denen die Schaufelträger trotz Kühlung während des Betriebes Temperaturen von 400 bis 450°C annehmen, könnte möglicherweise eine Änderung der Kühlung die Ovalisation beinflussen. Allerdings könnte dadurch die radiale Dehnung des Schaufelträgers so beeinflusst werden, dass die Schaufelspiele dadurch verkleinert würden, was zu einer erhöhten Streifgefahr führen würde.

Eine andere Massnahme besteht darin, auf den als zusammengeschraubte Halbschalen ausgebildeten Schaufelträger zu verzichten und die Leitschaufeln in Schaufelträgersegmente der oben genannten Art einzuhängen. Diese Schaufelträgersegmente sind dabei ihrerseits in radialen Rippen des Gehäuses eingehängt. Bei dieser Lösung wird davon ausgegangen, dass die thermische Verformung des Ausssengehäuses geringer ist als jene eines halbschaligen Schaufelträgers. Die Leitschaufeln sind dabei mit ihren Füssen in den Schaufelträgersegmenten gehalten, wobei der Fuss jeder Leitschaufel in je zwei in axialer Richtung benachbartete Schaufelträgersegmente eingreift. Von Nachteil ist hierbei, dass die Stirnseiten der Schaufelträgersegmente die strömungsbegrenzenden Wandungen der Turbomaschine bilden und als solche den im Strömungskanal herrschenden hohen Temperaturen ausgesetzt sind. Die Segmente müssen somit aus einem hochwertigen Werkstoff gefertigt sein.

### Darstellung der Erfindung

Die Erfindung versucht diesen Nachteil zu vermeiden.

Bei einer axial durchströmten Turbomaschine der eingangs genannten Art wird dies erfindungsgemäss durch die Merkmale des Anspruchs 1 erreicht. Der Kragen bildet dabei die strömungsbegrenzende Wandung in der Ebene der Laufschaufel und schützt die Segmente vor unzulässiger Erwärmung.

Zweckmässigerweise wird der von den Schaufelträgersegmenten und den Kragen der Schaufelfüsse begrenzte Ringraum über eine in den Schaufelträgersegmenten angeordnete Bohrung mit einem Kühlluftraum in Verbindung gebracht. Da auch die andern freien Flächen der Segmente in axial benachbarte Kühl lufträume, in welchen auch die Luft für die Kühlung der Leitschaufeln bereitgestellt wird, hineinragen, werden die Segmente somit rundum relativ gleichmässig gekühlt.

Zur Abdichtung dieser benachbarten Kühllufträume in Axialrichtung sind die Schaufelträgersegmente in Umfangsrichtung mit einer ineinandergreifenden Verzahnung versehen.

Von Vorteil ist es, wenn ein Schaufelträgersegment mindestens drei Schaufelfüsse der gleichen Leitreihe aufnimmt und im Turbinengehäuse mittels einer Schraube ortsfest positioniert ist. Sofern die Schraube in der Segmentmitte angeordnet ist, ist in Umfangsrichtung dadurch eine beidseitige Dehnung jedes Segmentes gewährleistet, wobei die Segmentenden in die Verzahnungen hineinwachsen, die hierzu mit entsprechenden Spiel ausgerüstet sind.

### Kurze Beschreibung der Zeichnung

In der Zeichnung ist ein Ausführungsbeispiel der Erfindung anhand einer axialdurchströmten Gasturbine dargestellt. Es. zeigen:
Fig. 1 einen Teillängsschnitt der Gasturbine;
Fig. 2 eine vergrösserte Ansicht des Details X in Fig. 1:
Fig. 3 einen Teilquerschnitt der Gasturbine;
Fig. 4 einen Unteransicht eines Schaufelträgersegmentes;
Fig. 5 eine axiale Dichtung zwischen zwei benachbarten Schaufelfüssen.

Es sind nur die für das Verständnis der Erfindung wesentlichen Elemente gezeigt. Nicht dargestellt sind von der Anlage beispielsweise der Verdichterteil, die Brennkammer sowie das vollständige Abgasrohr und der Kamin. Die Strömungsrichtung des Arbeitsmittels ist mit Pfeilen bezeichnet.

### Weg zur Ausführung der Erfindung

Die Gasturbine, von der in Fig. 1 nur oberhalb der Maschinenachse 13 die Abgasseite und die vier letzten, axialdurchströmten Stufen dargestellt sind, besteht im wesentlichen aus dem mit Laufschaufeln beschaufelten Rotor 1 und den mit Leitschaufeln bestückten Schaufelträgersegmenten 2. Diese Segmente 2 sind über Hammerkopfnuten (Fig.2) in entsprechenden Aufnahmen im Maschinengehäuse 3, hier ein Turbinengehäuse 3 eingehängt. Die Einhängung erfolgt in radialen Rippen 22, die integral mit dem Gehäuse vergossen sind.

An das Turbinengehäuse ist das Abgasgehäuse 5 angeflanscht, welches im wesentlichen aus einem nabenseitigen, ringförmigen Innenteil 6 und einem ringförmigen Aussenteil 7 besteht, welche den Diffusor 9 begrenzen. Beide Elemente 6 und 7 können Halbschalen mit axialer Trennebene oder einteilige Topfgehäuse sein. Sie sind miteinander verbunden durch mehrere angeschweisste radiale Strömungsrippen 8, die gleichmässig verteilt über den Umfang angeordnet sind. Der ringförmige Aussenteil 7 ist turbinenseitig mit einer ringförmigen Dichtleiste 10 versehen, welche bündig ist mit der zylinderseitigen Kontur des durchströmten Turbinenkanals. Im Hohlraum innerhalb des Innenteils 6 ist die austrittsseitige Lagerung der Turbomaschine angeordnet, wobei der Rotor 1 in einem Traglager 4 einliegt.

Das Turbinengehäuse 3 mit dem radialen Rippen 22 ist mit einer in der Maschinenachse 13 liegenden, nicht dargestellten, horizontalen Trennebene versehen. Darin sind die in der Regel mit Flanschen versehenen oberen und unteren Hälften des Turbinengehäuses miteinander verschraubt.

Wie in der Detailansicht in Fig. 2 erkennbar, sind die Leitschaufeln 11 mit ihren Füssen 14 in den Segmenten 2 geführt. Der Fuss 14 jeder Leitschaufel ist hierzu an seiner dem Strömungskanal abgekehrten Seite mit Bügeln versehen, welche in entsprechende Nuten der Segmente 2 eingreifen. Jeder Fuss ist über einen solchen Bügel in zwei in axialer Richtung benachbarteten Schaufelträgersegmenten 2, 2' geführt.

Die Füsse 14 der Leitschaufeln 11 sind mit einem Kragen 15 versehen, der bündig ist mit der strömungsbegrenzenden Fläche des Schaufelfusses. Der Kragen erstreckt sich in Axialrichtung bis zur Eintrittsebene 16 der stromaufwärts angeordneten Laufschaufel 12. In dieser Ebene dichtet der Kragen gegen den Fuss 14' der vorangehenden Leitschaufel 11'.

Der von einem Segment 2, dem gegenüberliegenden Kragen 15, sowie den seitlichen Bügeln zweier benachbarter Füsse 14, 14' begrenzte Ringraum 19 steht über eine im Schaufelträgersegment angeordnete Bohrung 20 mit einem Kühlluftraum 21 in Verbindung. Die durch diese Bohrung 20 eindringende Luft entweicht aus dem Ringraum 19 über die Dichtung zwischen Kragen 15 und Fuss 14'.

Fig. 5 zeigt ein Beispiel einer solchen Dichtung. Es handelt sich dabei um zwei in iher Mitte zusammengeheftete Federbleche 23, die in Nuten des Fusses 14' und des Kragens 15 anliegen und somit bei guter Abdichtung die freie Warmebeweglichkeit der beteiligten Elemente gewährleisten. In Umfangsrichtung wird man zweckmässigerweise pro Schaufelfuss ein solches Dichtelement anbringen. An ihren Stosstellen in Umfangsrichtung kann die obengenannte Kühlluft in den Strömungskanal entweichen

Wie in Fig. 3 gezeigt, umfasst ein Schaufelträgersegment 2 nach dem Beschaufeln drei Schaufelfüsse 11 der gleichen Leitreihe. Jedes Segment ist im Turbinengehäuse, d.h. an dessen entsprechender radialer Rippe 22 mit einer Stiftschraube 18 ortsfest verschraubt. Diese Schrauben sind mit Vorteil jeweils in der Segmentmitte - in Umfangsrichtung gesehen - angeordnet.

Zur gegenseitigen Abdichtung von benachbarten Kühllufträumen 21, in denen möglicherweise die Kühlluft unterschiedliche Zustände aufweist, sind die Schaufelträgersegmente 2 an ihren beidseitigen Enden mit einer ineinandergreifenden Verzahnung 17 versehen, wie dies in Fig. 4 erkennbar ist. Diese Verzahnung 17 weist in Umfangsrichtung das Spiel S auf, um eine freie Ausdehnung der Segmente zu erlauben.

### Bezugszeichenliste

- 1: Rotor
- 2, 2': Schaufelträgersegment
- 3: Turbinengehäuse
- 4: Traglager
- 5: Abgasgehäuse
- 6: Innenteil
- 7: Aussenteil
- 8: Strömungsrippen
- 9: Diffusor
- 10: Strömungsleiste
- 11, 11': Leitschaufel
- 12: Laufschaufel
- 13: Maschinenachse
- 14, 14': Leitschaufelfuss
- 15: Kragen
- 16: Eintrittsebene der Laufachaufeln
- 17: Verzahnung
- 18: Schraube
- 19: Raum
- 20: Bohrung
- 21: kühlluftraum
- 22: Rippe
- 23: Federblech
- S: Spiel zwischen 17

## Patentansprüche

1. Axialdurchströmte Turbomaschine, insbesondere Gasturbine, mit mehreren in einem Maschinengehäuse (3) koaxial eingehängten Schaufelträgern (2, 2'), in welchen die Leitschaufeln (11, 11') mit ihren Füssen (14, 14') gehalten sind, wobei die Füsse (14) der Leitschaufeln (11) mit einem Kragen (15) versehen sind, welcher sich in Axialrichtung bis mindestens zur Eintrittsebene (16) der stromaufwärts oder zur Austrittsebene der stromabwärts angeordneten Laufschaufel (12) erstreckt,
dadurch gekennzeichnet, daß die Schaufelträger als Segmente ausgebildet sind, dass der Fuss (14) jeder Leitschaufel in je zwei in axialer Richtung benachbartete Schaufelträgersegmente (2, 2') eingreift, und daß der Kragen (15) an seinem axialen freien Ende gegen den Fuss (14') einer weiteren Leitschaufel (11') dichtet.

2. Turbomaschine nach Anspruch 1, dadurch gekennzeichnet, dass der von den Schaufelträgersegmenten (2) und den Kragen (15) begrenzte Ringraum (19) über eine in jedem Schaufelträgersegment angeordnete Bohrung (20) mit einem Kühlluftraum (21) in Verbindung steht.

3. Turbomaschine nach Anspruch 1, dadurch gekennzeichnet, dass die Schaufelträgersegmente (2) in Umfangsrichtung mit einer ineinandergreifenden Verzahnung (17) versehen sind.

4. Turbomaschine nach Anspruch 1, dadurch gekennzeichnet, dass ein Schaufelträgersegment (2) mindestens drei Schaufelfüsse (14) der gleichen Leitreihe aufnimmt.

5. Turbomaschine nach Anspruch 1, dadurch gekennzeichnet, dass die Schaufelträgersegmente (2) im Maschinengehäuse mittels Schrauben (18) ortsfest positioniert sind.

## Claims

1. Axial-flow turbomachine, particularly a gas turbine, having a plurality of vane carriers (2, 2') which are suspended coaxially in a machine casing (3) and in which the guide vanes (11, 11') are held by their roots (14, 14'), the roots (14) of the guide vanes (11) being provided with a collar (15) which extends in the axial direction at least to the inlet plane (16) of the rotor blade (12) lying upstream or to the outlet plane of the rotor blade (12) lying downstream, characterized in that the vane carriers are constructed as segments, in that the root (14) of each guide vane engages in each case in two vane carrier segments (2, 2') adjoining one another in the axial direction, and in that the collar (15), at its axial free end, makes a seal against the root (14') of another guide vane (11').

2. Turbomachine according to Claim 1, characterized in that the annular space (19) bounded by the vane carrier segments (2) and the collar (15) is in communication with a cooling air space (21) by way of a bore (20) provided in each vane carrier segment.

3. Turbomachine according to Claim 1, characterized in that the vane carrier segments (2) are provided in the peripheral direction with interengaging toothing (17).

4. Turbomachine according to Claim 1, characterized in that a vane carrier segment (2) holds at least three vane roots (14) of the same guide row.

5. Turbomachine according to Claim 1, characterized in that the vane carrier segments (2) are secured in position in the machine casing by means of screws (18).

## Revendications

1. Turbomachine à écoulement axial, en particulier turbine à gaz, avec plusieurs supports d'aubes (2, 2') fixés coaxialement dans un carter de machine (3), dans lesquels les aubes statoriques (11, 11') sont maintenues avec leurs bases (14, 14'), les bases (14) des aubes statoriques (11) étant pourvues d'un collet (15), qui s'étend dans le sens axial au moins jusqu'au plan d'entrée (16) de l'aube mobile (12) disposée en amont ou jusqu'au plan de sortie de l'aube mobile (12) disposée en aval, caractérisée en ce que les supports d'aubes sont conçus en tant que segments, en ce que la base (14) de chaque aube statorique s'engage à chaque fois dans deux segments de support d'aubes (2, 2') adjacents dans le sens axial, et en ce que le collet (15) réalise l'isolation à son extrémité libre axiale et contre la base (14') d'une autre aube statorique (11').

2. Turbomachine selon la revendication 1, caractérisée en ce que l'espace annulaire (19) délimité par les segments de support d'aubes (2) et le collet (15) est en communication avec une chambre d'air de refroidissement (21) par un alésage (20) disposé dans chaque segment de support d'aubes.

3. Turbomachine selon la revendication 1, caractérisée en ce que les segments de support d'aubes (2) sont pourvus d'une denture (17) en engagement mutuel dans le sens périphérique.

4. Turbomachine selon la revendication 1, caractérisée en ce qu'un segment de support d'aubes (2) reçoit au moins trois bases d'aubes (14) de la même rangée statorique.

5. Turbomachine selon la revendication 1, caractérisée en ce que les segments de support d'aubes (2) sont positionnés fixement dans le carter de la machine au moyen de boulons (18).
